# EUROPÄISCHE PATENTSCHRIFT

(11) **EP 1 893 864 B1**
(45) Veröffentlichungstag und Bekanntmachung des Hinweises auf die Patenterteilung: **11.03.2009**
(21) Anmeldenummer: 06762062.5
(22) Anmeldetag: 16.06.2006
(51) Int. Cl.: F02M 37/02, F02M 37/10, F02M 69/54

(54) **KRAFTSTOFFVERSORGUNGSEINRICHTUNG**
FUEL SUPPLY DEVICE
DISPOSITIF D'ALIMENTATION EN CARBURANT

(30) Priorität: 21.06.2005 DE 102005028555
(43) Veröffentlichungstag der Anmeldung: 05.03.2008
(73) Patentinhaber: Daimler AG, 70327 Stuttgart (DE)
(72) Erfinder: VÖLKER, Marc, 70806 Kornwestheim (DE)
(86) Internationale Anmeldenummer: PCT/EP2006/005783
(87) Internationale Veröffentlichungsnummer: WO 2006/136328

(56) Entgegenhaltungen:
- EP-A2- 1 126 157
- DE-A1- 10 303 390
- DE-A1- 10 317 216

## Beschreibung

Die Erfindung betrifft eine Kraftstoffversorgungseinrichtung nach dem Oberbegriff des Anspruchs 1.

Aus den gattungsbildenden Patentschriften DE 195 04 217 C2 und EP 1 126 157 A2 geht eine Kraftstoffversorgungseinrichtung für eine Brennkraftmaschine hervor, die einen Kraftstoffvorratsbehälter in einem Kraftstoffsammelbehälter aufweist. In dem Kraftstoffvorratsbehälter ist eine Kraftstoffpumpe vorgesehen, die Kraftstoff aus dem Kraftstoffvorratsbehälter zur Brennkraftmaschine fördert. Die Kraftstoffpumpe ist über eine Kraftstoffleitung mit der Brennkraftmaschine verbunden. Innerhalb des Kraftstoffsammelbehälters zweigt von der Kraftstoffleitung eine Vorlaufleitung ab, die in einer Saugstrahlpumpe mündet. Die Saugstrahlpumpe fördert Kraftstoff in den Kraftstoffvorratsbehälter. Stromab der Kraftstoffpumpe und stromauf der Saugstrahlpumpe ist in der Vorlaufleitung ein Druckventil vorgesehen. Zwischen dem Druckventil und der Saugstrahlpumpe ist eine Drossel zur Reduzierung des Druckes an der Saugstrahlpumpe angeordnet.

Bei großen Kraftstofffördermengen treten trotz der druckreduzierenden Wirkung der Drossel hohe Drücke in der Vorlaufleitung beziehungsweise an der Saugstrahlpumpe auf, die hohe, störende Geräuschemissionen der Saugstrahlpumpe verursachen.

Die Aufgabe der Erfindung ist es, eine Vorrichtung bereitzustellen, mit der der Druck an der Saugstrahlpumpe reduziert werden kann und damit die Geräuschemission der Saugstrahlpumpe reduziert beziehungsweise eliminiert werden.

Erfindungsgemäß wird diese Aufgabe gelöst durch die kennzeichnenden Merkmale des Anspruchs 1.

Bei der erfindungsgemäßen Kraftstoffversorgungseinrichtung zur Kraftstoffversorgung einer Brennkraftmaschine ist innerhalb eines Kraftstoffsammelbehälters stromauf einer Saugstrahlpumpe und stromab einer Drossel ein Druckbegrenzungsventil vorgesehen. Dies hat den Vorteil, dass der Druck an der Saugstrahlpumpe bis zu einem bestimmten maximalen Druck, der von einem Kraftstoffdruckregler vorgegeben ist, frei wählbar ist. Dadurch können bei hohen Systemdrücken hohe, störende Geräuschemissionen der Saugstrahlpumpe reduziert beziehungsweise eliminiert werden.

In einer Ausgestaltung nach Anspruch 2 ist zweckmäßigerweise das Druckbegrenzungsventil in einer Abströmleitung vorgesehen, die stromab der Drossel und stromauf der Saugstrahlpumpe von der Vorlaufleitung abzweigt.

In einer weiteren Ausgestaltung nach Anspruch 3 steht das Druckbegrenzungsventil zweckmäßigerweise über eine Verbindungsleitung in Verbindung mit dem Kraftstoffdruckregler.

In einer weiteren Ausgestaltung nach Anspruch 4 weist der Kraftstoffsammelbehälter zwei Teilbereiche auf, die durch eine Erhebung voneinander getrennt sind. Ein Kraftstoffvorratsbehälter und die Saugstrahlpumpe, die erste Saugstrahlpumpe, sind in einem Teilbereich angeordnet. Im anderen Teilbereich ist eine weitere, zweite Saugstrahlpumpe vorgesehen, die Kraftstoff aus dem anderen Teilbereich in den Kraftstoffvorratsbehälter fördert. Die zweite Saugstrahlpumpe befindet sich in einer Zweigleitung die von der Vorlaufleitung abzweigt. Die Abzweigung der Zweigleitung befindet sich stromab der Drossel, stromauf der ersten Saugstrahlpumpe und stromauf des Druckbegrenzungsventils. Dies hat den Vorteil, dass der Druck auch an der weiteren Saugstrahlpumpe reduziert werden kann.

Weitere Vorteile und zweckmäßige Ausführungen der Erfindung sind der Figurenbeschreibung und den Zeichnungen zu entnehmen. Es zeigen:
- Fig.1: eine schematische Darstellung einer Kraftstoffversorgungseinrichtung mit einer Saugstrahlpumpe gemäß einem ersten Ausführungsbeispiel und
- Fig. 2: die Kraftstoffversorgungseinrichtung mit zwei Saugstrahlpumpen gemäß einem zweiten Ausführungsbeispiel.

In den folgenden Figuren sind die gleichen oder gleich wirkenden Bauteile mit denselben Bezugszeichen versehen.

In Fig. 1 ist eine erfindungsgemäße Kraftstoffversorgungseinrichtung 1 mit einer Saugstrahlpumpe 7 gemäß einem ersten Ausführungsbeispiel dargestellt. Die Kraftstoffversorgungseinrichtung 1 umfasst einen Kraftstoffsammelbehälter 2, der einen Kraftstoffvorratsbehälter 3 aufnimmt. In dem Kraftstoffvorratsbehälter 3 ist eine elektrisch angetriebene Kraftstoffpumpe 4 vorgesehen, die über eine Kraftstoffleitung 5 Kraftstoff zu einer Brennkraftmaschine 14, ein Ottomotor oder ein Dieselmotor, fördert. In der Kraftstoffleitung 5 ist stromauf der Brennkraftmaschine 14 ein Kraftstofffilter 12 vorgesehen. Der Kraftstofffilter 12 dient der Entfernung von Partikeln aus dem Kraftstoff. Stromab des Kraftstofffilters 12 und stromauf der Brennkraftmaschine 14 ist ein Kraftstoffdruckregler 13 vorgesehen, der den Kraftstoffdruck vor der Brennkraftmaschine 14 auf einen bestimmten, konstanten Druck regelt. Der Kraftstoffdruckregler 13 ist über eine Ablaufleitung 15 mit dem Kraftstoffsammelbehälter 2 so verbunden, dass überflüssiger Kraftstoff in den Kraftstoffsammelbehälter 2 zurückfließen kann.

In der Kraftstoffleitung 5 ist ein Druckventil 11 außerhalb des Kraftstoffsammelbehälters 2 vorgesehen. Das Öffnen des Druckventils 11 erfolgt erst dann, wenn der Druck in der Kraftstoffleitung 5 so groß ist, dass das Rückströmen von Kraftstoff in den Kraftstoffvorratsbehälter 3 den sicheren Betrieb der Brennkraftmaschine 14 beziehungsweise eine gesicherte Kraftstoffversorgung der Brennkraftmaschine 14 nicht gefährdet. Das Druckventil 11 könnte auch innerhalb des Kraftstoffsammelbehälters 2 angeordnet sein.

Innerhalb des Kraftstoffsammelbehälters 2 zweigt von der Kraftstoffleitung 5 eine Vorlaufleitung 6 ab, in welcher die Saugstrahlpumpe 7 angeordnet ist. Die Saugstrahlpumpe 7 fördert Kraftstoff in den Kraftstoffvorratsbehälter 3.

Stromauf der Saugstrahlpumpe 7 weist die Kraftstoffleitung 6 eine Drossel 10 auf. Die Drossel 10 bewirkt eine Begrenzung des Volumenstromes in der Vorlaufleitung 6, so dass der Druck in der Vorlaufleitung 6 nach der Drossel 10 kleiner ist als der Druck in der Vorlaufleitung 6 vor der Drossel 10. Der von der Drossel 10 erzielte Druckabfall ist nicht steuer- oder regelbar. Der Druck in der Vorlaufleitung 6 vor der Drossel 10 entspricht dem Druck in der Kraftstoffleitung 5.

Stromab der Drossel 10 und stromauf der Saugstrahldüse 7 zweigt von der Vorlaufleitung 6 eine Abströmleitung 9 ab, in der ein Druckbegrenzungsventil 8 vorgesehen ist. Das Druckbegrenzungsventil 8 erlaubt es, den Druck an der Saugstrahlpumpe 7 frei zu wählen. Ein Referenzanschluß des Druckreglers 13 ist über die Verbindungsleitung 16 mit der Abströmleitung 9 verbunden. Dadurch wird der Öffnungsdruck des Druckreglers 13 vom Druck in der Abströmleitung 9 beeinflusst. Außerdem ist dadurch der Öffnungsdruck des Druckreglers 13 nach dem Abschalten der Kraftstoffpumpe 4 kleiner als während des Betriebes der Kraftstoffpumpe 4. Die Verbindungsleitung 16 mündet an einer Einmündung 17 in die Abströmleitung 9.

In der Vorlaufsleitung 6, stromab der Drossel 10 und stromauf der Saugstrahlpumpe 7, in der Abströmleitung 9 sowie in der Verbindungsleitung 16 liegt der vom Druckbegrenzungsventil 8 vorgegebene Druck an. Durch die freie Wählbarkeit des Druckes in dem Bereich stromab der Drossel 10 kann der Druck an der Saugstrahlpumpe 7 weiter reduziert werden. Die im Betrieb der Brennkraftmaschine 14 bei hohen Systemdrücken auftretenden hohen, störenden Geräuschemissionen sind durch das Druckbegrenzungsventil 8 reduzierbar beziehungsweise vollständig zu entfernen.

In Fig. 2 ist ein zweites Ausführungsbeispiel der erfindungsgemäßen Kraftstoffversorgungseinrichtung dargestellt. Der Kraftstoffsammelbehälter 2 weist zwei Teilbereiche, einen ersten Teilbereich 20 und einen zweiten Teilbereich 21 auf, die durch eine Erhebung 22 voneinander getrennt sind. Der Kraftstoffvorratsbehälter 3 mit der Kraftstoffpumpe 4 und die Saugstrahlpumpe 7 sind im ersten Teilbereich 20 angeordnet. Im zweiten Teilbereich 21 ist zur Kraftstoffförderung von Kraftstoff aus dem zweiten Teilbereich 21 in den Kraftstoffvorratsbehälter 3 eine weitere Saugstrahlpumpe 24 vorgesehen. Die weitere, zweite Saugstrahlpumpe 24 befindet sich in einer Zweigleitung 23, die von der Vorlaufleitung 6 stromab der Drossel 10, stromauf der ersten Saugstrahlpumpe 7 und stromauf des Druckbegrenzungsventils 8 abzweigt.

Die Zweigleitung 23 kann, wie in Fig. 2 dargestellt, an einem Knotenpunkt 25 von der Vorlaufleitung 6 abzweigen, an dem ebenfalls die Abströmleitung 9 abzweigt. Ebenso könnte die Zweigleitung 23 auch stromab der Drossel 10 und stromauf des Knotenpunktes 25 von der Vorlaufleitung 6 abzweigen. Auch könnte die Zweigleitung 23 stromab der Drossel 10 und stromab des Knotenpunktes 25 von der Vorlaufleitung 6 abzweigen. Ebenso könnte die Einmündung 17 der Verbindungsleitung 16 mit dem Knotenpunkt 25 identisch sein.

Es können zahlreiche Varianten der Abzweigungen der Zweigleitung 23, der Abströmleitung 9 und der Verbindungsleitung 16 realisiert werden. Es gilt dabei darauf zu achten, dass alle Abzweigungen stromab der Drossel 10 liegen.

### Bezugszeichenliste

- 1: Kraftstoffversorgungseinrichtung
- 2: Kraftstoffsammelbehälter
- 3: Kraftstoffvorratsbehälter
- 4: Kraftstoffpumpe
- 5: Kraftstoffleitung
- 6: Vorlaufleitung
- 7: Saugstrahlpumpe
- 8: Druckbegrenzungsventil
- 9: Abströmleitung
- 10: Drossel
- 11: Druckventil
- 12: Kraftstofffilter
- 13: Kraftstoffdruckregler
- 14: Brennkraftmaschine
- 15: Ablaufleitung
- 16: Verbindungsleitung
- 17: Einmündung
- 18:
- 19:
- 20: erster Teil v. 2
- 21: zweiter Teil v. 2
- 22: Erhebung v. 2
- 23: Zweigleitung
- 24: Weitere Saugstrahlpumpe
- 25: Knotenpunkt

## Patentansprüche

1. Kraftstoffversorgungseinrichtung zur Kraftstoffversorgung einer Brennkraftmaschine, mit wenigstens einer elektrisch angetriebenen Kraftstoffpumpe, die Kraftstoff aus einem in einem Kraftstoffsammelbehälter angeordneten Kraftstoffvorratsbehälter über eine ein Kraftstoffdruckregler aufweisende Kraftstoffleitung zur Brennkraftmaschine fördert, wobei von der Kraftstoffleitung eine Vorlaufleitung abzweigt, die in einer Saugstrahlpumpe mündet, und in der Vorlaufleitung stromauf der Saugstrahlpumpe eine Drossel angeordnet ist,
**dadurch gekennzeichnet, dass**
stromauf der Saugstrahlpumpe (7) und stromab der Drossel (10) ein Druckbegrenzungsventil (8) vorgesehen ist.

2. Kraftstoffversorgungseinrichtung nach Anspruch 1,
**dadurch gekennzeichnet, dass**
stromauf der Saugstrahlpumpe (7) und stromab der Drossel (10) von der Vorlaufleitung (6) eine Abströmleitung (9) abzweigt, in der das Druckbegrenzungsventil (8) vorgesehen ist.

3. Kraftstoffversorgungseinrichtung nach Anspruch 1 oder 2,
**dadurch gekennzeichnet, dass**
das Druckbegrenzungsventil (8) über eine Verbindungsleitung (16) mit dem Kraftstoffdruckregler (13) verbunden ist.

4. Kraftstoffversorgungseinrichtung nach einem der Ansprüche 1 bis 3,
**dadurch gekennzeichnet, dass**
der Kraftstoffsammelbehälter (2) wenigstens zwei Teilbereiche (20, 21) aufweist, die durch eine Erhebung (22) voneinander getrennt sind, und der Kraftstoffvorratsbehälter (3) und die Saugstrahlpumpe (7) in einem Teilbereich (20) angeordnet ist und im anderen Teilbereich (21) eine weitere Saugstrahlpumpe (24) zur Kraftstoffförderung aus dem anderen Teilbereich (21) in den Kraftstoffvorratsbehälter (3) vorgesehen ist, wobei eine Zweigleitung (23), in der die weitere Saugstrahlpumpe (24) vorgesehen ist, von der Vorlaufleitung (6) stromab der Drossel (10) und stromauf des Druckbegrenzungsventils (8) abzweigt.

## Claims

1. Fuel supply device for the supply of fuel to an internal combustion engine, with at least one electrically driven fuel pump which conveys fuel from a fuel reservoir arranged in a fuel holding tank to the internal combustion engine via a fuel line comprising a fuel pressure regulator, such that a flow line branches off from the fuel line and opens into a suction jet pump and, upstream from the suction jet pump a throttle is arranged in the flow line,
**characterised in that**
a pressure-limiting valve (8) is provided upstream from the suction jet pump (7) and downstream from the throttle (10).

2. Fuel supply device according to Claim I,
**characterised in that**
upstream from the suction jet pump (7) and downstream from the throttle (10) a run-off line (9) branches off from the flow line (6), in which the pressure-limiting valve (8) is fitted.

3. Fuel supply device according to Claims 1 or 2,
**characterised in that**
the pressure-limiting valve (8) is connected via a connection line (16) to the fuel pressure regulator (13).

4. Fuel supply device according to any of Claims 1 to 3,
**characterised in that**
the fuel holding tank (2) comprises at least two portions (20, 21) separated from one another by a raised area (22), and the fuel reservoir (3) and the suction jet pump (7) are arranged in one portion (20) while in the other portion (21) a further suction jet pump (24) is provided for conveying fuel from the second portion (21) into the fuel reservoir (3), and a branch line (23) in which the said further suction jet pump (24) is fitted branches off from the flow line (6) downstream from the throttle (10) and upstream from the pressure-limiting valve (8).

## Revendications

1. Dispositif d'alimentation en carburant pour l'alimentation d'un moteur à combustion interne en carburant, comprenant au moins une pompe à carburant entraînée électriquement, qui refoule du carburant vers le moteur à combustion interne depuis un réservoir de carburant disposé dans un collecteur de carburant par le biais d'une conduite de carburant présentant un régulateur de pression de carburant, une conduite d'aller partant de la conduite de carburant et débouchant dans une pompe à jet aspirant, et un étranglement étant prévu dans la conduite d'aller en amont de la pompe à jet aspirant,
**caractérisé en ce que**
l'on prévoit une soupape de limitation de la pression (8) en amont de la pompe à jet aspirant (7) et en aval de l'étranglement (10).

2. Dispositif d'alimentation en carburant selon la revendication 1,
**caractérisé en ce**
**qu'**une conduite d'évacuation (9) part de la conduite d'aller (6) en amont de la pompe à jet aspirant (7) et en aval de l'étranglement (10), la soupape de limitation de pression (8) étant prévue dans cette conduite d'évacuation.

3. Dispositif d'alimentation en carburant selon la revendication 1 ou 2,
**caractérisé en ce que**
la soupape de limitation de pression (8) est connectée par le biais d'une conduite de connexion (16) au régulateur de pression de carburant (13).

4. Dispositif d'alimentation en carburant selon l'une quelconque des revendications 1 à 3,
**caractérisé en ce que**
le collecteur de carburant (2) présente au moins deux régions partielles (20, 21) qui sont séparées l'une de l'autre par un rehaussement (22), et le réservoir de carburant (3) et la pompe à jet aspirant (7) sont disposés dans une région partielle (20) et une autre pompe à jet aspirant (24) est prévue dans l'autre région partielle (21) pour refouler du carburant hors de l'autre région partielle (21) dans le réservoir de carburant (3), une conduite de dérivation (23), dans laquelle est prévue l'autre pompe à jet aspirant (24), partant de la conduite d'aller (6) en aval de l'étranglement (10) et en amont de la soupape de limitation de pression (8).
